# FASCICULE DE BREVET EUROPEEN

(11) **EP 0 681 066 B1**
(45) Date de publication et mention de la délivrance du brevet: **04.08.1999**
(21) Numéro de dépôt: 95401041.9
(22) Date de dépôt: 04.05.1995
(51) Int. Cl.: E02D 29/14

(54) **Dispositif d'articulation d'un tampon sur un cadre pour obturer notamment une ouverture dans une chaussée**
Vorrichtung zur gelenkigen Verbindung eines Deckels auf einem Rahmen, nämlich zum Schliessen einer Öffnung in einer Fahrbahn
Articulation device for a cover on a frame, in particular for closing an opening in a roadway

(30) Priorité: 05.05.1994 FR 9405545
(43) Date de publication de la demande: 08.11.1995
(73) Titulaire: NORINCO, F-60149 Saint-Crepin-Ibouvillers (FR)
(72) Inventeur: Tourte, Bruno, Raymond, Victor, F-60110 Amblainville (FR); Monneret, Jean-Jacques, Maurice, F-69100 Villeurbanne (FR)
(74) Mandataire: Thinat, Michel

(56) Documents cités:
- EP-A- 0 349 752
- EP-A- 0 391 825
- EP-A- 0 451 064
- FR-A- 2 695 951

## Description

La présente invention concerne un dispositif d'articulation d'un tampon sur un cadre.

On connaît de tels dispositifs utilisés pour obturer des ouvertures dans des chaussées et se composant ainsi d'un cadre sur lequel est articulé, par des axes d'articulation, un tampon ou couvercle ou plusieurs couvercles complémentaires, par exemple triangulaires.

Cependant, ces dispositifs connus ont pour inconvénient que lorsque le ou les tampons sont ouverts, ils peuvent se fermer intempestivement, à moins de prévoir des jambes de maintien du ou des tampons à leur position d'ouverture, ce qui complique davantage la structure de ces dispositifs.

De plus, les tampons articulés connus ne se positionnent pas toujours correctement sur le cadre lorsqu'on les amène à leur position de fermeture. En outre, l'articulation de chaque tampon se trouve généralement en dehors du cadre conduisant ainsi à une fixation et une articulation en porte-à-faux de chaque tampon.

Le document EP-A-0 391 825 décrit un dispositif d'articulation d'un tampon sur un cadre comprenant les caractéristiques énoncées dans le préambule de la revendication 1.

Cependant, ce dispositif connu nécessite un logement coopérant avec un pivot ayant une structure complexe et comprenant notamment un trou débouchant au voisinage du fond du logement et permettant au pivot de pénétrer dans le trou lorsque le tampon fait un angle de 90° par rapport à sa position de fermeture. Cette structure particulière du logement occasionne des risques de coincement du pivot dans le trou du logement, rendant difficile le soulèvement du tampon pour le ramener à sa position de fermeture.

La présente invention a pour but d'éliminer les inconvénients ci-dessus des dispositifs d'articulation connus en proposant un dispositif comprenant les caractéristiques définies dans la partie caractérisante de la revendication 1.

Avantageusement, les deux oreilles comprennent chacune une partie angulaire arrondie prenant appui la paroi précitée du cadre, notamment lors du pivotement du tampon à sa position d'ouverture.

L'encoche est réalisée à la fois sur une partie supérieure de support de la languette et une partie de paroi latérale de la paroi précitée du cadre.

Le cadre comprend un logement situé derrière l'encoche et constituant un espace de débattement pour l'ergot.

Le dispositif comprend une deuxième encoche réalisée sur le dessus de la languette et coopérant avec une partie du tampon pour participer avec la première encoche au verrouillage du tampon à sa position haute d'ouverture.

La partie de verrouillage précitée du tampon comprend une lumière sensiblement en forme de U dans laquelle s'engage la languette de façon que le bord de fond de la lumière repose dans l'encoche de la languette en position haute d'ouverture du tampon.

De préférence, la languette a un trou de passage de l'axe d'articulation supérieur au diamètre de ce dernier et les deux oreilles ont des trous de passage de l'axe d'articulation qui sont oblongs et déformés.

Les trous dans les oreilles et la languette coopèrent de façon à permettre au tampon, lorsqu'on l'amène à sa position de fermeture, de toujours se trouver à l'aplomb du cadre qui le reçoit.

Les parties supérieure et latérales de la paroi précitée du cadre sont solidaires de la paroi latérale périphérique du cadre et présentent en section transversale sensiblement la forme d'un trapèze isocèle avec la partie supérieure de paroi de support de la languette formant la petite base du trapèze horizontale.

Avantageusement, les oreilles prennent également appui par leurs parties angulaires arrondies sur la paroi de support de la languette lors du pivotement du tampon à sa position de fermeture pour permettre à des éléments d'appui du tampon de venir se placer juste au-dessus de bords inférieurs d'appui correspondants du cadre.

Les éléments d'appui précités maintiennent le tampon à sa position de fermeture de façon que les deux oreilles soient légèrement espacées de la paroi de support de la languette.

L'invention sera mieux comprise et d'autres buts, caractéristiques, détails et avantages de celle-ci apparaîtront plus clairement dans la description explicative qui va suivre faite en référence aux dessins schématiques annexés donnés uniquement à titre d'exemple illustrant un mode de réalisation de l'invention et dans lesquels :

La figure 1 est une vue de dessus de deux tampons de fermeture d'une ouverture dans une chaussée et munis de dispositifs d'articulation suivant l'invention.

La figure 2 est une vue éclatée agrandie d'un dispositif d'articulation de l'invention suivant la flèche II de la figure 1.

La figure 3 est une vue agrandie en coupe suivant la ligne III-III de la figure 1.

Les figures 4 et 5 sont des vues en coupe d'une partie de la figure 3 et représentant le dispositif de l'invention respectivement à une position de blocage d'un tampon à sa position haute d'ouverture et une position intermédiaire du tampon avant de l'amener en position de fermeture.

La figure 6 représente le tampon dans son cadre en position intermédiaire à 45° vers l'ouverture ou sa fermeture.

En se reportant aux figures, le dispositif permettant d'obturer une ouverture réalisée par exemple dans une chaussée comprend un cadre métallique rectangulaire 1 fixé dans l'ouverture (non représentée) de forme conjuguée de la chaussée et deux tampons ou couvercles 2 de formes complémentaires, dans le cas présent triangulaires, reliés au cadre 1 par un certain nombre d'axes d'articulation 3 de façon à occuper une position rabattue d'obturation de l'ouverture ou une position haute d'ouverture de celle-ci. Cependant, l'invention n'est pas limitée à la forme rectangulaire du cadre 1 ainsi qu'à celle de chaque tampon et les deux tampons articulés peuvent être remplacés par un tampon unique articulé de forme conjuguée au cadre 1.

Chaque tampon 2 comprend, solidaires sous celui-ci, un certain nombre de pieds de maintien 4 en appui sur des bords inférieurs horizontaux 5 solidaires de la paroi latérale périphérique 6 du cadre 1 lorsque le tampon 2 occupe sa position de fermeture. Chaque tampon 2 peut également comporter des nervures de renforcement 2a, dont une seule est représentée.

Le dispositif d'articulation conforme à l'invention comprend un certain nombre de paires d'oreilles parallèles 7 fixées sous le tampon 2 perpendiculairement à celui-ci, l'une des oreilles 7 de chaque paire comportant un ergot 8 solidaire d'un côté de l'oreille 7 en faisant saillie du tampon 2 en dessous de celui-ci et situé sensiblement dans le même plan que l'oreille 7. Les oreilles 7 comportant des parties angulaires arrondies 7a situées à leurs coins inférieurs du même côté que l'ergot 8.

Le dispositif comprend également autant de languettes 9 qu'il y a de paires d'oreilles 7. Chaque languette 9 est solidaire verticalement à la fois de la paroi latérale périphérique 6 du cadre 1 et d'une partie de paroi supérieure horizontale 10 elle-même solidaire de la paroi latérale 6 perpendiculairement à cette dernière. Chaque languette 9 est logée entre deux oreilles correspondantes 7 et fixée entre celles-ci par l'axe d'articulation correspondant 3 passant à travers deux trous 11 respectivement des deux oreilles 7 et un trou 12 percé à travers la languette 9. Chaque axe d'articulation 3 a une extrémité coudée et son extrémité opposée comportant un perçage 3a dans lequel s'engage une goupille cylindrique 13 de façon à immobiliser en translation l'axe d'articulation 3 relativement aux oreilles 7 tout en étant amovible par simple retrait manuel de la goupille 13.

Le trou 12 de la languette 9 a un diamètre supérieur au diamètre de l'axe d'articulation 3 et les deux trous 11 des oreilles 7 ont chacun une forme oblongue déformée. Le rôle de ces trous sera expliqué ultérieurement.

La partie de paroi supérieure 10 est raccordée de chaque côté à une paroi latérale 14 elle-même raccordée à un bord inférieur 5 d'appui de pieds 4. Comme représenté, les parois supérieure 10 et latérales 14 présentent en section transversale la forme d'un trapèze isocèle dont la petite base est formée par la paroi supérieure 10.

Le dispositif comprend de plus une encoche 15 réalisée à la fois sur la paroi supérieure 10 et l'une des parois latérale 14 et de dimension suffisante pour permettre un passage de l'ergot 8 à travers celle-ci. La languette 9 comprend également une encoche 16 réalisée sur le dessus de celle-ci. La paroi latérale 6 du cadre 1 comprend un certain nombre de logements 17 situés chacun en arrière des encoches 15 et 16 et permettant le débattement de l'ergot correspondant 8 lors du pivotement du tampon 2.

Le tampon 2 comprend plusieurs lumières 18 sensiblement en forme de U d'un nombre égal au nombre de languettes 9 et découpées à travers la paroi du tampon 2 en débouchant à un bord de celle-ci du même côté que l'ergot 8. Chaque lumière 18 est située entre deux oreilles 7 au-dessus de celles-ci et reçoit une languette 9 de façon qu'en position haute d'ouverture du tampon 2 le bord de fond 18a de la languette 18 (base du U de celle-ci) repose à cette position dans l'encoche 16.

Le fonctionnement du dispositif de l'invention ressort déjà de la description qui en a été faite ci-dessus et va être maintenant expliqué en référence notamment aux figures 3 à 5.

La figure 3 représente le tampon 2 en position de fermeture de l'ouverture délimitée par le cadre 1. A cette position, le tampon 2 repose sur le cadre 1 par ses pieds 4 en appui sur les bords inférieurs 5 du cadre 1 de façon que les bords inférieurs des oreilles 7 soient légèrement espacés au-dessus de la paroi supérieure 10 s'étendant de part et d'autre de la languette 9. Chaque ergot 8 se trouve en partie logé dans le logement 17. Pour accéder à l'ouverture de la chaussée, il suffit de soulever chaque tampon 2 dans le sens indiqué par la flèche F1 en figure 3 pour que le tampon 2 puisse pivoter relativement au cadre 1 autour de chaque axe d'articulation 3. Lors de ce pivotement, les parties angulaires arrondies 7a des oreilles 7 viennent en appui sur la paroi supérieure 10 et chaque ergot 8 peut se déplacer librement relativement au cadre 1 grâce au logement 17.

Lorsque le tampon 2 arrive à une position haute d'ouverture approximativement verticale représentée en figure 4, chaque ergot 8 tombe librement dans son encoche correspondante 15 et le bord de fond 18a d'une lumière 18 vient en butée dans l'encoche correspondante 16 de la languette 9 de façon à verrouiller ou bloquer le tampon 2 à cette position. Ceci est rendu possible par la forme oblongue déformée des trous 11 de chaque paire d'oreilles 7 qui permettent un déplacement vers le bas du tampon 2 relativement au cadre 1 à sa position représentée en figure 4.

Pour ramener le tampon 2 à sa position de fermeture, il suffit de le soulever dans le sens indiqué par la flèche F2 en figure 4 pour dégager à la fois l'ergot 8 de son encoche 15 et le bord de fond 18a de la lumière 18 de l'encoche 16 d'une hauteur relative définie par la forme oblongue des trous 11 et à laquelle les trous 11 viennent en butée sur l'axe 3 comme représenté en figure 5. A partir de la position représentée en figure 5, le tampon 2 est basculé autour de l'axe 3 dans le sens indiqué par la flèche F3 jusqu'à ce que les parties angulaires arrondies 7a viennent de nouveau en appui sur la paroi supérieure 10 de façon à continuer le pivotement du tampon 2 avec déplacement libre de l'ergot 8 dans son logement 17 jusqu'à la position de fermeture de la figure 1 et à permettre aux pieds 4 de se placer juste au-dessus des bords 5.

On notera que la mise en appui des parties angulaires arrondies 7a sur la paroi supérieure 10 lors du pivotement du tampon 2 aussi bien à sa position d'ouverture qu'à position de fermeture permet de soulager non seulement les articulations 3 mais également la personne manoeuvrant le tampon 2.

De plus, les trous 11 des oreilles 7 et le trou 12 de chaque languette 9 coopèrent de façon à permettre au tampon 2, lorsqu'on l'amène à sa position de fermeture, de toujours se trouver à l'aplomb du cadre 1 qui le reçoit. Ces trous évitent en même temps tout coincement du tampon 2 lors de ses déplacements.

La figure 6 met en évidence l'effet de rampe de basculement des oreilles 7.

Bien entendu, diverses modifications de forme peuvent être apportées au dispositif ci-dessus décrit sans sortir du cadre de la présente invention. Ainsi, la forme trapézoïdale définie par les parois 10 et 14 s'expliquant pour des raisons de fonderie peut être différente, l'essentiel étant la présence d'une paroi supérieure 10 à encoche 15 réalisée dans celle-ci.

Le dispositif conforme à l'invention est donc agencé pour éviter toute fermeture intempestive de tampons ouverts, contribuant ainsi à assurer efficacement la sécurité des utilisateurs. De plus, les tampons articulés se positionnent toujours correctement sur le cadre et, du fait que les articulations sont à l'intérieur du cadre, on évite une fixation et une articulation en porte-à-faux de ces tampons.

## Revendications

1. Dispositif d'articulation d'un tampon (2) sur un cadre (1) au moyen d'axes d'articulation (3) du tampon (2) au cadre (1), comprenant au moins un moyen (8, 15) pour verrouiller le tampon (2) en position haute d'ouverture approximativement verticale de façon à empêcher le tampon (2) de se fermer intempestivement et pouvant être déverrouillé par soulèvement du tampon (2) à partir de sa position haute d'ouverture pour l'amener à sa position de fermeture, caractérisé en ce que le moyen de verrouillage comprend un ergot (8) solidaire de l'une d'au moins deux oreilles (7) prévues sous le tampon (2) et entre lesquelles est fixée une languette (9) verticalement solidaire d'une paroi (10, 14) du cadre (1) par un axe d'articulation amovible (3) traversant les oreilles (7) et la languette (9) ; et une encoche (15) réalisée dans la paroi (10, 14) du cadre (1) coopérant avec l'ergot (8) de façon qu'en position haute d'ouverture du tampon (2), l'ergot (8) tombe dans l'encoche (15) pour verrouiller le tampon (2) à cette position et que, par soulèvement du tampon (2) à partir de sa position haute d'ouverture, l'ergot (8) soit dégagé de l'encoche (2) pour permettre d'amener le tampon (2) à sa position de fermeture.

2. Dispositif selon la revendication 1, caractérisé en ce que les deux oreilles (7) comprennent chacune une partie angulaire arrondie (7a) prenant appui sur la paroi (10) précitée du cadre (1), notamment lors du pivotement du tampon (2) à sa position haute d'ouverture.

3. Dispositif selon la revendication 1 ou 2, caractérisé en ce que l'encoche (15) précitée est réalisée à la fois sur une partie de paroi supérieure (10) de support de la languette (9) et une partie de paroi latérale (14) de la paroi précitée du cadre (1).

4. Dispositif selon l'une des revendications précédentes, caractérisé en ce que le cadre (1) comprend un logement (17) situé derrière l'encoche (15) et constituant un espace de débattement pour l'ergot (8).

5. Dispositif selon l'une des revendications précédentes, caractérisé en ce qu'il comprend une deuxième encoche (16) réalisée sur le dessus de la languette (9) et coopérant avec une partie (18) du tampon (2) pour participer avec la première encoche (15) au verrouillage du tampon (2) à sa position haute d'ouverture.

6. Dispositif selon la revendication 5, caractérisé en ce que la partie de verrouillage précitée du tampon (2) comprend une lumière (18) sensiblement en forme de U dans laquelle s'engage la languette (9) de façon que le bord de fond (18a) de la lumière (18) repose dans l'encoche (16) de la languette (9) en position haute d'ouverture du tampon (2).

7. Dispositif selon l'une des revendications précédentes, caractérisé en ce que la languette (9) a un trou (12) de passage de l'axe d'articulation (3) supérieur au diamètre de ce dernier et les deux oreilles (7) ont des trous (11) de passage de l'axe d'articulation (3) qui sont oblongs et déformés.

8. Dispositif selon la revendication 7, caractérisé en ce que les trous (11, 12) dans les oreilles (7) et la languette (9) coopèrent de façon à permettre au tampon (2), lorsqu'on l'amène à sa position de fermeture, de toujours se trouver à l'aplomb du cadre (1) qui le reçoit.

9. Dispositif selon l'une des revendications 3 à 7, caractérisé en ce que la partie de paroi supérieure (10) et les parties de parois latérales (14) précitées sont solidaires de la paroi latérale périphérique (6) du cadre (1) et présentent en section transversale sensiblement la forme d'un trapèze isocèle avec la partie de paroi supérieure (10) de support de la languette (9) formant la petite base du trapèze horizontale.

10. Dispositif selon l'une des revendications précédentes, caractérisé en ce que les oreilles (7) prennent également appui par leurs parties angulaires arrondies (7a) sur la paroi de support précitée de la languette (9) lors du pivotement du tampon (2) à sa position de fermeture pour permettre à des éléments d'appui (4) du tampon (2) de venir se placer juste au-dessus de bords inférieurs d'appui correspondants (5) du cadre (1).

11. Dispositif selon la revendication 10, caractérisé en ce que les éléments d'appui (4) précités maintiennent le tampon (2) à sa position de fermeture de façon que les deux oreilles (7) soient légèrement espacées de la paroi de support précitée de la languette (9).

## Patentansprüche

1. Vorrichtung zur Anlenkung eines Deckels (2) an einem Rahmen (1) mittels Bolzen (3) zur Anlenkung des Deckels (2) an dem Rahmen (1), mit wenigstens einem Mittel (8, 15), um den Deckel (2) in der annähernd senkrechten hochgerichteten Öffnungsstellung zu verriegeln, um den Deckel (2) zu verhindern, sich unzeitig zu schließen und der durch Abheben des Deckels (2) von seiner hochgerichteten Öffnungsstellung ab entriegelbar ist, um ihn in seine Schließstellung zu bringen, dadurch gekennzeichnet, daß das Verriegelungsmittel einen mit der einen von wenigstens zwei unterhalb des Deckels (2) vorgesehenen Knaggen (7) fest verbundenen Ansatzlappen (8), zwischen welchen Knaggen eine mit einer Wand (10, 14) des Rahmens (1) senkrecht verbundene Zunge (9) durch einen die Knaggen (7) und die Zunge (9) durchsetzenden abnehmbaren Bolzen (3) befestigt ist ; und eine in der Wand (10, 14) des Rahmens (1) gebildete und mit dem Ansatzlappen (8) zusammenwirkende Kerbe (15) aufweist, so daß in der hochgerichteten Öffnungsstellung des Deckels (2), der Ansatzlappen (8) in die Kerbe (15) fällt. um den Deckel (2) in dieser Stellung zu verriegeln und daß, durch Abheben des Deckels (2) von seiner hochgerichteten Öffnungsstellung ab, der Ansatzlappen (8) aus der Kerbe (2) freigesetzt wird, um es zu gestatten, den Deckel (2) in seine Schließstellung zu bringen.

2. Vorrichtung nach Anspruch 1, dadurch gekennzeichnet, daß die beiden Knaggen (7) jeweils einen insbesondere während der Verschwenkung des Deckels (2) zu seiner hochgerichteten Öffnungsstellung, sich an der vorgenannten Wand (10) des Rahmens (1) abstützenden abgerundeten winklichen Teil (7a) aufweisen.

3. Vorrichtung gemäß Anspruch 1 oder 2, dadurch gekennzeichnet, daß die vorgenannte Kerbe (15) zugleich an einem die Zunge (9) tragenden oberen Wandteil (10) und einem Seitenwandteil (14) der vorgenannten Wand des Rahmens (1) gebildet ist.

4. Vorrichtung gemäß einem der vorangehenden Ansprüche, dadurch gekennzeichnet, daß der Rahmen (1) eine hinter der Kerbe (15) gelegene und einen Bewegungsraum für den Ansatzlappen (8) bildende Aufnahme (17) umfaßt.

5. Vorrichtung nach einem der vorangehenden Ansprüche, dadurch gekennzeichnet, daß sie eine in dem Oberteil der Zunge (9) gebildete und mit einem Teil (18) des Deckels (2) zusammenwirkende zweite Kerbe (16) aufweist, um zusammen mit der ersten Kerbe (15) an der Verriegelung des Deckels (2) in seiner hochgerichteten Öffnungsstellung teilzunehmen.

6. Vorrichtung nach Anspruch 5, dadurch gekennzeichnet, daß der vorgenannte Verriegelungsteil des Deckels (2) eine im wesentlichen U-förmige Öffnung (18) umfaßt, in welche die Zunge (9) eingreift, so daß der Endwandrand (18a) der Öffnung (18) in der Kerbe (16) der Zunge (9) in der hochgerichteten Öffnungsstellung des Deckels (2) ruht.

7. Vorrichtung gemäß einem der vorangehenden Ansprüche, dadurch gekennzeichnet, daß die Zunge (9) ein Loch (12) zur Durchführung des Gelenkbolzens (3), das größer als der Durchmesser dieses letzteren hat und die beiden Knaggen (7) Löcher (11) zum Durchgang des Gelenkbolzens (3), die länglich und verformt sind, haben.

8. Vorrichtung nach Anspruch 7, dadurch gekennzeichnet, daß die Löcher (11,12) in den Knaggen (7) und in der Zunge (9) zusammenwirken, um dem Deckel (2) zu gestatten, wenn man ihn zu seiner Schließstellung bringt, sich stets lotrecht über dem Rahmen (1), der ihn empfängt, zu befinden.

9. Vorrichtung gemäß einem der Ansprüche 3 bis 7, dadurch gekennzeichnet, daß der obere Wandteil (10) und die vorgenannten Seitenwandteile (14) mit der Umfangsseitenwand (6) des Rahmens (1) fest verbunden sind und im Querschnitt etwa die Gestalt eines gleichschenkligen Trapezes aufweisen, wobei der obere Wandteil (10) zum Tragen der Zunge (9) die waagerechte kleine Basis des Trapezes bildet.

10. Vorrichtung gemäß einem der vorangehenden Ansprüche, dadurch gekennzeichnet, daß die Knaggen (7) sich ebenfalls mit deren abgerundeten winklichen Teilen (7a) an der vorgenannten Wand zum Tragen der Zunge (9), während der Verschwenkung des Deckels (2) zu seiner Schließstellung hin abstützen, um Stützelementen (4) des Deckels (2) zu gestatten, sich gerade oberhalb von entsprechenden unteren Stützrändern (5) des Rahmens (1) zu stellen.

11. Vorrichtung gemäß Anspruch 10, dadurch gekennzeichnet, daß die vorgenannten Stützelemente (4) den Deckel (2) in seiner Schließstellung halten, so daß die beiden Knaggen (7) von der vorgenannten Wand zum Tragen der Zunge (9) etwas entfernt sind.

## Claims

1. Device for the pivotal connection of a cover (2) onto a frame (1) by means of pins (3) for the pivotal connection of the cover (2) to the frame (1), comprising at least one means (8, 15) for locking the cover (2) in the approximately vertical upward opening position so as to prevent the cover (2) from closing itself in an untimely manner and which may be unlocked by the lifting of the cover (2) from its upward opening position to bring it to its closing position, characterized in that the locking means comprises a snug (8) made fast to one of at least two lugs (7) provided underneath the cover (2) and between which is fastened a tongue (9) made vertically fast to one wall (10, 14) of the frame (1) by a removable pivot pin (3) extending through the lugs (7) and the tongue (9) ; and a notch (15) formed in the wall (10, 14) of the frame (1) co-operating with the snug (8) so that in the upward opening position of the cover (2), the snug (8) falls into the notch (15) for locking the cover (2) in this position and that by the lifting of the cover (2) from its upward opening position. the snug (8) be disengaged from the notch (2) for allowing the cover (2) to be brought to its closing position.

2. Device according to claim 1, characterized in that both lugs (7) comprise each one a rounded angular portion (7a) bearing upon the aforesaid wall (10) of the frame (1) in particular during the pivoting of the cover (2) to its upward opening position.

3. Device according to claim 1 or 2, characterized in that the aforesaid notch (15) is provided onto both a top wall portion (10) for supporting the tongue (9) and a side wall portion (14) of the aforesaid wall of the frame (1).

4. Device according to one of the foregoing claims, characterized in that the frame (1) comprises a recess (17) located behind the notch (15) and constituting a space for the movement of the snug (8).

5. Device according to one of the foregoing claims, characterized in that it comprises a second notch (16) formed into the top of the tongue (9) and co-operating with one portion (18) of the cover (2) for participating together with the first notch (15) in the locking of the cover (2) in its upward opening position.

6. Device according to claim 5, characterized in that the aforesaid locking portion of the cover (2) comprises a substantially U-shaped opening (18) which is engaged by the tongue (9) so that the end wall edge (18a) of the opening (18) rests in the notch (16) of the tongue (9) in the upward opening position of the cover (2).

7. Device according to one of the foregoing claims, characterized in that the tongue (9) has a hole (12) for the passage of the pivot pin (3) and greater than the diameter of the latter and both lugs (7) have holes (11) for the passage of the pivot pin (3), which are oblong and deformed.

8. Device according to claim 7, characterized in that the holes (11, 12) in the lugs (7) and the tongue (9) co-operate so that the cover (2) be permitted, when one brings it to its closing position, to always be located plumb with the frame (1) which receives it.

9. Device according to one of claims 3 to 7, characterized in that the aforesaid top wall portion (10) and side wall portions (14) are made fast to the peripheral side wall (6) of the frame (1) and exhibit in cross section substantially the shape of an isosceles trapezium with the top wall portion (10) supporting the tongue (9) forming the horizontal small base of the trapezium.

10. Device according to one of the foregoing claims, characterized in that the lugs (7) also bear with their rounded angular portions (7a) upon the aforesaid wall for supporting the tongue (9) during the pivoting of the cover (2) to its closing position in order that bearing elements (4) of the cover (2) be permitted to position themselves right above corresponding bottom bearing edges (5) of the frame (1).

11. Device according to claim 10, characterized in that the aforesaid bearing elements (4) hold the cover (2) in its closing position so that both lugs (7) be slightly spaced from the aforesaid wall for supporting the tongue (9).
